# EUROPÄISCHE PATENTSCHRIFT

(11) **EP 1 454 023 B1**
(45) Veröffentlichungstag und Bekanntmachung des Hinweises auf die Patenterteilung: **27.09.2006**
(21) Anmeldenummer: 02787938.6
(22) Anmeldetag: 11.12.2002
(51) Int. Cl.: E05B 15/02

(54) **TÜRVERRIEGELUNG**
DOOR LOCK
VERROUILLAGE DE PORTE

(30) Priorität: 11.12.2001 DE 10160621; 29.08.2002 DE 10239890
(43) Veröffentlichungstag der Anmeldung: 08.09.2004
(73) Patentinhaber: Dometic GmbH, 57074 Siegen (DE)
(72) Erfinder: LOREK, Manfred, 57074 Siegen (DE); VÖLKEL, Hans, 57076 Siegen (DE)
(74) Vertreter: GROSSE BOCKHORNI SCHUMACHER
(86) Internationale Anmeldenummer: PCT/EP2002/014066
(87) Internationale Veröffentlichungsnummer: WO 2003/050367

(56) Entgegenhaltungen:
- DE-B- 1 257 036
- DE-C- 285 507
- DE-C- 4 420 775
- FR-A- 2 384 087
- GB-A- 630 778
- US-A- 4 290 633

## Beschreibung

Die vorliegende Erfindung betrifft ganz allgemein eine Verriegelung für Verschlusssysteme, insbesondere Türverriegelungen und hier insbesondere Türverriegelungen Für Kühlschränke, wobei vorzugsweise Kühlschränke für Freizeitfahrzeuge, wie z.B. Caravane, Reisemobile usw. zum Einsatz kommen.

Bei vielfältigen Verschlusssystemen ist es erforderlich, eine Verriegelung vorzusehen, die das unbeabsichtigte Öffnen vermeiden. Dies gilt insbesondere auch für Türen bei Kühlschränken, insbesondere bei Kühlschränken, die in Freizeitmobilen, wie z.B. Caravanen, Reisemobilen usw. eingesetzt werden. Bei diesen Kühlschränken kann es beispielsweise durch Erschütterungen während der Fahrt zu einer unbeabsichtigten Öffnung der Kühlschranktüre kommen, was zu einem Verlust oder Beschädigung der im Kühlschrank aufgenommenen Gegenstände sowie zu einer Beschädigung oder Verletzung anderer, vor dem Kühlschrank befindlicher Gegenstände bzw. Personen führen kann. Um dies zu vermeiden, muss eine Türverriegelung vorgesehen werden, die das unkontrollierte Öffnen der Tür vermeidet.

Türverriegelungssysteme bzw. ganz allgemein Verriegelungssysteme für alle möglichen Arten von Verschlüssen, sind bereits bekannt.

Beispielsweise zeigt die US 630,778 einen Verschlussmechanismus, der in verschiedenen Eingriffspositionen arretierbar ist. Dabei greift eine drehbar gelagerte Schwerklinke in auf einer Aufnahmeeinrichtung entsprechend ausgebildete Rastklinken ein. Eine Sicherung gegen ungewolltes Öffnen erfolgt dabei einerseits durch die scherenartig ausgebildeten Rastklinken sowie durch ein zusätzlich angebrachtes Gewicht am Betätigungshebel, welches durch die dadurch hervorgerufene Gewichtskraft die Rastklinke in der jeweiligen Raststellung hält.

Zudem beschreibt die DE 1 257 036 eine Ausstellvorrichtung für Wände - oder Schwingflügel von Fenstern, die eine Arretierung des Fensters in verschiedenen Kipppositionen ermöglichst. Dabei ist am Fensterrahmen eine Platte mit zahnförmigen Rasten vorgesehen, in welche ein am schwenkbaren Fensterrahmen vorgesehener, über eine Verschlussstange verschiebbarer Vorsprung eingreift. Bei Betätigung des Verriegelungshebels wird dieser senkrecht nach unten aus des Rasten herausbewegt, so dass das Fenster verkippt werden kann. Eine ähnliche Ausstellvorrichtung zeigt die GB-A- 630778.

Auch die DE 285 507 beschreibt eine Verriegelungsvorrichtung, hier für eine Ofentür, wobei an dem Ofen eine Platte mit zwei Rastausnehmungen vorgesehen ist, in welche ein schwenkbarer Hebel, welcher an der Ofentür angeordnet ist, eingreift, so dass die Tür einerseits in der geschlossenen, andererseits aber in einer leicht geöffneten Position gehalten wird.

Neben diesen bekannten Verschlusssystemen, weisen üblicherweise Verschlusssysteme, insbesondere von Kühlschranktüren, meistens nur eine Verriegelungsposition auf, mit der entweder die Kühlschranktür geschlossen gehalten wird oder nicht.

Allerdings weisen derartige Verschlusssysteme meistens nur eine Verriegelungsposition auf, mit der - bezogen auf den Fall von Kühlschranktüren - entweder die Kühlschranktür geschlossen gehalten wird oder nicht. Dies ist jedoch für Kühlschränke unbefriedigend, da bei Kühlschränken, die über lange Zeit nicht benutzt werden, es wünschenswert ist, diese zur Belüftung des Kühlraums zur Vermeidung von Schimmel und Geruchsbildung einen Spalt weit offen zu lassen. Gerade bei Kühlschränken für Caravanfahrzeuge und dergleichen ist dies wünschenswert, da diese Kühlschränke oft über längere Zeit nicht betrieben werden. In diesem Fall muss die Kühlschranktüre aber dann in einem ungesicherten Zustand belassen werden, da die Verriegelungssysteme eine Verriegelung nur bei vollständig geschlossener Türe ermöglichen.

Es ist deshalb Aufgabe der vorliegenden Erfindung, ein Verriegelungssystem zu schaffen, bei dem bei einem Verschlusssystem, insbesondere bei einer Türverriegelung für Kühlschränke, eine Sicherung der Tür in mehreren Positionen, insbesondere in mindestens zwei Positionen der Tür, ermöglicht wird. Darüber hinaus soll dieses Verriegelungssystem einfach aufgebaut und zu bedienen sein, sowie nur einen geringen Raumbedarf erfordern.

Diese Aufgabe wird gelöst durch ein Verriegelungssystem nach Anspruch 1. Vorteilhafte Ausgestaltungen sind Gegenstand der abhängigen Ansprüche.

Das erfindungsgemäße Verriegelungssystem umfasst im wesentlichen zwei Elemente. Diese beiden Elemente werden an den beiden miteinander zu verriegelnden Teilen eines Verschlusssystems, z.B. der Tür und dem dazugehörigen Anschlag, befestigt. Während das eine Element vorzugsweise weitgehend starr z.B. an dem Gehäuse eines Kühlschranks befestigt wird, ist das andere Element vorzugsweise als Hebelelement ausgeführt und wird schwenkbar, beispielsweise an der Tür eines Kühlschranks angeordnet. Entweder an dem Hebelelement oder an dem starren Element ist vorzugsweise ein Rasthaken, z.B. in Form eines Bolzens vorgesehen, der in ein komplementär ausgebildetes Rastelement am entsprechenden Gegenstück des Verriegelungsmechanismus eingreifen kann, wie z.B. eine schlitzförmige Aussparung. Um mehrere Verriegelungspositionen des Verriegelungsmechanismus zu ermöglichen, sind mehrere Rasthaken oder/und Rastelemente vorgesehen, die bei einem gegenseitigen Eingreifen mehrere Verriegelungspositionen definieren.

Vorzugsweise sind das starre Element bzw. das Hebelelement im wesentlichen als flache Metallplatten ausgeführt, was zu einer geringen Bauhöhe führt.

Die Rasthaken und Elemente sind vorzugsweise als Bolzen und komplementär dazu ausgebildete Schlitze ausgeführt, so dass durch eine Bewegung des Hebelelements die Bolzen in die Schlitze eingreifen und wieder freigegeben werden können.

Um ein gegenseitiges unbeabsichtigtes Lösen der Rasthaken und -elemente zu vermeiden, sind entsprechende Sicherungsmaßnahmen vorgesehen, wie z.B. die bogenförmige Ausgestaltung der Schlitze oder die Anordnung von Köpfen auf den Bolzen.

Weitere Vorteile, Kennzeichen und Merkmale der vorliegenden Erfindung werden anhand der nachfolgenden detaillierten Beschreibung eines Ausführungsbeispiels mittels der beigefügten Abbildungen deutlich.

Dabei zeigen die Abbildungen in
- Fig. 1: die beiden wesentlichen Elemente der erfindungsgemäßen Türverriegelung;
- Fig. 2: die beiden Teile aus Fig. 1 in einer Verriegelungsposition;
- Fig. 3: den Einbau eines der Teile aus Fig. 1 in einem Kühlschrank;
- Fig. 4: das Zusammenwirken der beiden Teile aus Fig. 1 bei einer Türverriegelung an einer Kühlschranktür;
- Fig. 5: den weiteren Einbau der Türverriegelung gemäß der vorhergehenden Abbildungen bei einer Kühlschranktür;
- Fig. 6: die Türverriegelung gem. der Abbildung 5 in einer weiteren Verriegelungsposition, bei der die Kühlschranktüre einen Spalt weit geöffnet ist und in
- Fig. 7: die Verriegelungsposition aus Fig. 6 in einer Seitenansicht.

Fig. 1 zeigt die wesentlichen Elemente der erfindungsgemäßen Türverriegelung, nämlich die Metallplatte 1 und den Hebel 2. Diese beiden Teile werden erfindungsgemäß jeweils gegenüberliegend an den Partnern einer Türverriegelung, nämlich Türe und Anschlagsockel bzw. ganz allgemein am beweglichen Verschlusselement und dem dazugehörigen Anschlag, z.B. Fensterflügel und Fensterrahmen usw., befestigt. Insbesondere ist jedoch die Türverriegelung für Kühlschränke und hier insbesondere für Kühlschränke in Freizeitmobilen, wie Caravans, Reisemobilen usw. vorgesehen.

Für diesen Einsatzzweck wird die Metallplatte 1, wie in den nachfolgenden Figuren noch zu sehen sein wird, vorzugsweise am Gehäuse des Kühlschranks angeordnet, während der Hebel 2 an der Kühlschranktür vorgesehen ist. Die Metallplatte 1 weist zu ihrer Befestigung am Gehäuse eines Kühlschranks, z.B. zum Durchführen von Schrauben oder dergleichen; Bohrungen 5 auf, wobei bei dem gezeigten Ausführungsbeispiel drei Bohrungen vorgesehen sind, die die Eckpunkte eines Dreiecks beschreiben. Des Weiteren weist die Metallplatte 1 einen Bolzen 3 auf, der einen Kopf bzw. Bund 4 an seinem, der Metallplatte 1 gegenüberliegenden Ende aufweist. Der Bolzen 3 kann in üblicher Weise, insbesondere durch Verschweißen oder Einnieten an der Metallplatte 1 befestigt sein.

Der Hebel 2 weist eine Drehöffnung 8 auf, mit der der Hebel verschwenkbar an der Tür des Kühlschranks befestigt werden kann. An einem Ende des Hebels 2 sind zwei Schlitze 6 und 7 vorgesehen, deren Schlitzbreite auf den Durchmesser des Bolzens 3 abgestimmt ist. Die Schlitze 6 und 7 sind leicht bogenförmig ausgebildet, wobei die Biegung der Schlitze so auf die Lage der Drehöffnung 8 abgestimmt ist, dass der Bolzen 3, wenn er im Endbereich der Schlitze 6 oder 7 aufgenommen ist, bei einer Zugbelastung entlang der Längsrichtung des Hebels 2 in den Schlitzen gehalten wird, da die bogenförmige Krümmung der Schlitze 6 und 7 einer Bewegung entlang der Schlitze 6 oder 7 entgegenwirkt. Der Bund 4 am Ende des Bolzens 3 ist in seinem Durchmesser so ausgebildet, dass der Bolzen 3 die Schlitze 6 oder 7 nicht in der Längsrichtung des Bolzens, also senkrecht zum Hebel 2 verlassen kann.

Fig. 2 zeigt schematisch das Zusammenwirken der Metallplatte 1 und des Hebels 2 in einer Verriegelungsposition. Bei der gezeigten Verriegelungsposition ist der Bolzen 3 im Endbereich des Schlitzes 7 aufgenommen. Dies stellt eine Verriegelungsposition der durch die zwei Schlitze 6 und 7 vorgegebenen zwei alternativen Verriegelungspositionen dar. Zum Lösen der Verriegelungspositionen wird der Hebel 2 um die Drehöffnung 8 so verschwenkt, dass der Bolzen 3 den Schlitz 7 verlässt. Damit ist die Tür, an der der Hebel 2 üblicherweise befestigt ist, gegenüber dem Anschlagelement, z.B. dem Gehäuse eines Kühlschranks, an dem die Metallplatte 1 normalerweise angeordnet ist, frei, so dass die Tür geöffnet werden kann. Um die Drehung des Hebels 2 zu erleichtern, ist vorzugsweise in der Drehöffnung eine Gleitbuchse 9 oder ein Lagerelement eingesetzt.

Die Fig. 3 zeigt die Anordnung der Metallplatte 1 (Teil 1) am Gehäuse eines Kühlschranks für einen Caravan. Bei dem gezeigten Ausführungsbeispiel ist die Metallplatte 1 zwischen dem Schalterpaneel 11 des Gehäuses und dem Kühlraum 10 des Gehäuses angeordnet, wobei der Bolzen 3 mit seinem Kopf bzw. Bund 4 nach unten ragt. Mit dem Bezugszeichen 12 ist die Öffnung des Kühlraums 10 bezeichnet, die mit der Tür 13 verschlossen wird.

Fig. 4 zeigt die Anordnung des Hebels 2 (Teil 2) an der Tür 13, mit der die Öffnung 12 des Kühlraums 10 aus Fig. 3 verschlossen werden kann. Bei dem in Fig. 4 eingesetzten Hebel 2 ist an der Oberseite des plattenförmigen Hebels ein bolzenartiges Betätigungsglied 14 vorgesehen, mit dem der Hebel 2 um die Drehöffnung 8 auf der Kühlschranktür 13 verschwenkt werden kann. Wie aus Fig. 4 ersichtlich wird, kann die Kühlschranktür 13 über die Metallplatte 1 und den Hebel 2 mit dem Kühlraum 10 bzw. dem Gehäuse des Kühlschranks verriegelt werden, in dem der Hebel 2 mit dem Betätigungsglied 14 derart verschwenkt wird, dass der Bolzen 3 in einen der Schlitze 6 oder 7 eingreift. Da die Drehöffnung 8 und somit der Drehpunkt des Hebels 2 und die bogenförmigen Schlitze 6 und 7 so aufeinander abgestimmt sind, dass bei einer Zugbelastung, also dem versuchten Öffnen der Türe, der Bolzen 3 nicht aus den Schlitzen 6 oder 7 gleiten kann, ist eine sichere Verriegelungsposition gewährleistet.

Zum Lösen der Verriegelung muss der Hebel 2 nur durch Betätigung des Betätigungsgliedes 14 verschwenkt werden, und zwar im gezeigten Ausführungsbeispiel nach links, und die Schlitze 6 oder 7 geben durch die Verschwenkung nach rechts den Bolzen 3 und damit die Tür 13 frei.

In Fig. 5 ist gezeigt, dass der Hebel 2 unter einer Abdeckung 15 angeordnet sein kann, wobei die Drehöffnung 8 zugleich als Ort für die Anbringung des Befestigungsmittels für die Abdeckung 15 dient. Beim gezeigten Ausführungsbeispiel wird einfach durch die Drehöffnung 8 eine Schraube zur Befestigung der Abdeckung an der Tür 13 angeordnet.

Um weiterhin den Hebel 2 verschwenken zu können, weist die Abdeckung 15 eine Aussparung 16 für das Betätigungsglied 14 auf. Eine entsprechende Aussparung 17 ist auch für das Eingreifen des Bolzens 3 vorgesehen (siehe Fig. 6).

Bei der in Fig. 5 dargestellten Verriegelungsposition handelt es sich um die Position, bei der die Tür 13 vollständig geschlossen ist, d.h. der Bolzen 3 greift hier in den Schlitz 7 des Hebels 2 ein. Die Fig. 6 und 7 zeigen die Verriegelungsposition, bei der die Kühlschranktür 13 nicht vollständig geschlossen ist, die sog. Parkposition, bei der der Bolzen 3 der Metallplatte 1 in den Schlitz 6 des Hebels 2 eingreift, so dass die Tür 13 einen Spalt weit geöffnet ist. Dies ist insbesondere für Kühlschränke vorteilhaft, die über längere Zeit nicht betrieben werden, wie dies insbesondere bei Caravanfahrzeugen der Fall ist. Die spaltweise Öffnung des Kühlschranks verhindert nämlich Schimmel- und Geruchsbildung im Gerät und dient somit einer Erhöhung der Benutzungsqualität. Gleichzeitig wird die Kühlschranktür jedoch in einer definierten, gesicherten Position gehalten, so dass Beschädigungen und Verletzungen durch unkontrollierte Türbewegungen vermieden werden. Neben diesen Vorteilen weist die erfindungsgemäße Türverriegelung zusätzlich die Vorteile auf, dass sie raumsparend an einem Kühlschrank eingebaut werden kann und durch ihren einfachen Aufbau keinen übermäßigen Aufwand erfordert.

Bei dem gezeigten Ausführungsbeispiel ist das erfindungsgemäße Verriegelungssystem auf der Anschlagseite der Kühlschranktür angeordnet, also auf der Seite, die der Seite gegenüber liegt, an der die Türe mit den Scharnieren verschwenkbar gelagert ist. Es ist natürlich selbstverständlich, dass das Verriegelungssystem auch an jedem anderen geeigneten Ort, also insbesondere auf der gesamten Oberseite der Tür angeordnet sein kann, sofern die Verriegelung beabstandet von der Dreh- bzw. Schwenkachse der Tür ist, so dass durch die Verriegelung eine Dreh- bzw. Schwenkbewegung der Tür verhindert werden kann.

Bei einem besonders bevorzugten Ausführungsbeispiel, welches nicht in den Zeichnungen dargestellt ist, ist die Verriegelungsanordnung jedoch mittig zur Tür an der Ober- bzw. Unterseite vorgesehen. Dieser besondere Ort zur Befestigung des Verriegelungssystems hat nämlich den entscheidenden Vorteil, dass das Verriegelungssystem nicht verändert werden muss, wenn der Türanschlag geändert werden soll, also bspw. von einem Rechts- auf einen Linksanschlag gewechselt werden muss. Bei einer mittigen Anordnung an der Tür kann das erfindungsgemäße Verriegelungssystem ohne Abänderung in gleicher Weise seine Wirkung entfalten.

## Patentansprüche

1. Verriegelungssystem für zwei zueinander bewegliche Teile eines Verschlusssystems, insbesondere Tür und dazugehörigem Anschlag eines Kühlschranks vorzugsweise für ein Campingfahrzeug, mit einem Eingriffselement (1), das an einem ersten Teil des Verschlusssystems angeordnet werden kann, und einem Aufnahmeelement (2), welches an dem zweiten Teil des Verschlusssystems angeordnet werden kann, wobei Eingriffs- und Aufnahmeelement so beweglich zueinander angeordnet sind, dass sie gegenseitig unabhängig vom Verschlusssystem in Eingriff gelangen und wieder voneinander gelöst werden können und das Aufnahmeelement (2) so ausgebildet ist, dass es mindestens zwei Aufnahmemöglichkeiten für das Eingriffselement (1) aufweist, so dass das Verriegelungssystem mindestens zwei Verriegelungspositionen aufweist, **dadurch gekennzeichnet, dass**
als Aufnahmemöglichkeiten für das Eingriffselement (1) mindestens zwei schlitzförmige Aussparungen (6, 7) vorgesehen sind und die schlitzförmigen Aussparungen (6, 7) bogenförmig ausgebildet sind, wobei die Form des Bogens und die Anordnung der Aussparungen (6, 7) in Bezug auf die Schwenkachse des Aufnahmeelements (2) so gewählt sind, dass bei einer Betätigung des Verschlusssystems in Verriegelungsstellung das Aufnahmeelement (2) und das Eingriffselement (1) selbst arretierend sind.

2. Verriegelungssystem nach Anspruch 1, **dadurch gekennzeichnet, dass** das Aufnahmeelement (2) als verschwenkbarer Hebel insbesondere in Form einer flachen Platte ausgeführt ist.

3. Verriegelungssystem nach Anspruch 1 oder 2, **dadurch gekennzeichnet, dass** das Eingriffselement (1) als insbesondere starr angeordneter Rasthaken in der Form eines Bolzens mit einem gegenüber dem Bolzendurchmesser vergrößerten Kopf ausgebildet ist.

4. Verriegelungssystem nach Anspruch 3, **dadurch gekennzeichnet, dass** der Durchmesser des Bolzens kleiner ist als die Aussparungsweite und der Durchmesser des Bolzenkopfes größer ist als die Aussparungsweite.

5. Verriegelungssystem nach einem der vorhergehenden Ansprüche, **dadurch gekennzeichnet, dass** das Aufnahmeelement (2) und/ oder das Eingriffselement (1) eine Betätigungsglied (14), insbesondere in Form einer Griffleiste oder Schiebebolzens aufweisen.

6. Verriegelungssystem nach einem der vorhergehenden Ansprüche, **dadurch gekennzeichnet, dass** das Aufnahmeelement (2) und/ oder das Eingriffselement (1) um eine Gleitbuchse (9) verschwenkbar angeordnet sind, wobei insbesondere über die Gleitbuchse (9) und einer möglicherweise vorgesehene Verkleidung (15) die Befestigung am Verschlusssystem erfolgt.

7. Kühlschrank mit einem Gehäuse und mindestens einer das Gehäuse verschließenden Tür (13), die verschwenkbar an dem Gehäuse angeordnet ist, sowie mindestens einem Verriegelungssystem nach einem der vorhergehenden Ansprüche.

8. Kühlschrank nach Anspruch 7, **dadurch gekennzeichnet, dass** das Eingriffselement (1) starr am Gehäuse und das Aufnahmeelement (2) verschwenkbar an der Tür (13) angeordnet sind.

9. Kühlschrank nach Anspruch 7 oder 8, **dadurch gekennzeichnet, dass** das Verriegelungssystem in einer Ebene parallel zur Schwenkachse und mittig zur Türbreite angeordnet ist.

10. Kühlschrank nach Anspruch 7 bis 10, **dadurch gekennzeichnet, dass** die Kühlschranktür (13) in Bezug auf das Gehäuse mittels des Verriegelungssystems in einer geschlossenen Position und zumindest in einer teilweise geöffneten Position arretierbar ist.

## Claims

1. Locking system for two mutually movable members of a closure system, in particular a door and associated stop of a refrigerator, preferably for a camping vehicle, having an engaging element (1) which can be arranged on a first member of the closure system, and a receiving element (2) which can be arranged on the second member of the closure system, the engaging element and receiving element being arranged so as to be movable relative to each other so that they move into engagement with each other independently of the closure system and can be released from each other again, and the receiving element (2) is constructed in such a manner that it has at least two receiving possibilities for the engaging element (1) so that the locking system has at least two locking positions, **characterised in that** at least two slot-like recesses (6, 7) are provided as receiving possibilities for the engaging element (1) and the slot-like recesses (6, 7) are constructed in a curved manner, the shape of the curve and the arrangement of the recesses (6, 7) being selected relative to the pivot axis of the receiving element (2) so that the receiving element (2) and the engaging element (1) are self-arresting in a locking position when the closure system is operated.

2. Locking system according to claim 1, **characterised in that** the receiving element (2) is in the form of a pivotable lever, in particular in the form of a planar plate.

3. Locking system according to claim 1 or 2, **characterised in that** the engaging element (1) is constructed as an engaging hook, which is in particular arranged in a rigid manner, in the form of a bolt having a head which is enlarged relative to the bolt diameter.

4. Locking system according to claim 3, **characterised in that** the diameter of the bolt is smaller than the recess width and the diameter of the bolt head is greater than the recess width.

5. Locking system according to any one of the preceding claims, **characterised in that** the receiving element (2) and/or the engaging element (1) has/have an operating member (14), in particular in the form of a gripping strip or sliding bolt.

6. Locking system according to any one of the preceding claims, **characterised in that** the receiving element (2) and/or the engaging element (1) is/are arranged so as to be pivotable about a sliding bushing (9), the securing relative to the closure system being effected in particular via the sliding bushing (9) and a coating (15), which may optionally be provided.

7. Refrigerator having a housing and at least one door (13) which closes the housing and which is arranged pivotably on the housing, and at least one locking system according to any one of the preceding claims.

8. Refrigerator according to claim 7, **characterised in that** the engaging element (1) is arranged rigidly on the housing and the receiving element (2) is arranged pivotably on the door (13).

9. Refrigerator according to claim 7 or 8, **characterised in that** the locking system is arranged in a plane parallel with the pivot axis and centrally relative to the door width.

10. Refrigerator according to claims 7 to 10, **characterised in that** the refrigerator door (13) can be secured relative to the housing by means of the locking system in a closed position and at least in a partially opened position.

## Revendications

1. Système de verrouillage pour deux parties mobiles l'une par rapport à l'autre d'un système de fermeture, notamment une porte et un butoir associés d'un réfrigérateur, de préférence pour un camping-car, avec un élément d'engrènement (1) qui peut être placé sur une première partie du système de verrouillage et un élément de positionnement (2) qui peut être placé sur la deuxième partie du système de verrouillage, l'élément d'engrènement et l'élément de positionnement étant disposés de manière mobile l'un par rapport à l'autre, de telle manière qu'ils viennent mutuellement en prise et qu'ils peuvent être de nouveau détachés l'un de l'autre indépendamment du système de verrouillage et l'élément de positionnement (2) est configuré de telle manière qu'il offre au moins deux possibilités de positionnement pour l'élément d'engrènement (1), de sorte que le système de verrouillage comporte au moins deux positions de verrouillage, **caractérisé en ce qu'**
au moins deux évidements en forme d'encoches (6, 7) sont prévus comme possibilités de positionnement pour l'élément d'engrènement (1) et les évidements en forme d'encoches (6, 7) sont configurés en forme d'arc, la forme de l'arc et l'agencement des évidements (6, 7) étant choisis de telle manière par rapport à l'axe de pivotement de l'élément de positionnement (2) qu'en cas d'actionnement du système de verrouillage dans la position de verrouillage, l'élément de positionnement (2) et l'élément d'engrènement (1) sont autobloquants.

2. Système de verrouillage selon la revendication 1, **caractérisé en ce que** l'élément de positionnement (2) est réalisé sous forme d'un levier pivotant, notamment sous forme d'une plaque plate.

3. Système de verrouillage selon la revendication 2, **caractérisé en ce que** l'élément d'engrènement (1) est réalisé en particulier comme des crochets d'arrêt agencés de manière rigide sous forme d'un boulon avec une tête agrandie par rapport au diamètre du boulon.

4. Système de verrouillage selon la revendication 3, **caractérisé en ce que** le diamètre du boulon est plus petit que la largeur des évidements et le diamètre de la tête de boulon est plus grand que la largeur des évidements.

5. Système de verrouillage selon l'une quelconque des revendications précédentes, **caractérisé en ce que** l'élément de positionnement (2) et/ou l'élément d'engrènement (1) comportent un organe d'actionnement (14), notamment sous forme d'un liteau de prise ou d'un boulon coulissant.

6. Système de verrouillage selon l'une quelconque des revendications précédentes, **caractérisé en ce que** l'élément de positionnement (2) et/ou l'élément d'engrènement (1) sont disposés de manière pivotante autour d'une douille de glissement (9), la fixation sur le système de verrouillage se faisant en particulier sur la douille de glissement (9) et un revêtement éventuellement prévu (15).

7. Réfrigérateur avec une caisse et au moins une porte (13) fermant la caisse qui est agencée de manière pivotante sur la caisse, ainsi qu'au moins un système de verrouillage selon l'une quelconque des revendications précédentes.

8. Réfrigérateur selon la revendication 7, **caractérisé en ce que** l'élément d'engrènement (1) est agencé de manière rigide sur la caisse et l'élément de positionnement (2) est agencé de manière pivotante sur la porte (13).

9. Réfrigérateur selon la revendication 7 ou 8, **caractérisé en ce que** le système de verrouillage est placé dans un plan parallèle à l'axe de pivotement et au centre par rapport à la largeur de la porte.

10. Réfrigérateur selon les revendications 7 à 10, **caractérisé en ce que** la porte du réfrigérateur (13) peut être bloquée dans une position fermée et au moins dans une position partiellement ouverte par rapport à la caisse à l'aide du système de verrouillage.
